# EUROPÄISCHE PATENTSCHRIFT

(11) **EP 2 351 017 B1**
(45) Veröffentlichungstag und Bekanntmachung des Hinweises auf die Patenterteilung: **02.01.2013**
(21) Anmeldenummer: 09755830.8
(22) Anmeldetag: 15.10.2009
(51) Int. Cl.: G10H 1/00

(54) **VERFAHREN ZUR ERKENNUNG VON NOTENMUSTERN IN MUSIKSTÜCKEN**
METHOD FOR RECOGNIZING NOTE PATTERNS IN PIECES OF MUSIC
PROCÉDÉ PERMETTANT DE DÉTECTER DES MOTIFS DE NOTES DANS DES PIÈCES MUSICALES

(30) Priorität: 22.10.2008 EP 08450164
(43) Veröffentlichungstag der Anmeldung: 03.08.2011
(73) Patentinhaber: Oertl, Stefan M., 1080 Wien (AT)
(72) Erfinder: RAFAEL, Brigitte, A-1030 Wien (AT); OERTL, Stefan, M., 1080 Wien (AT)
(74) Vertreter: Weiser, Andreas
(86) Internationale Anmeldenummer: PCT/AT2009/000401
(87) Internationale Veröffentlichungsnummer: WO 2010/045665

(56) Entgegenhaltungen:
- DE-A1-102004 047 068
- GB-A- 2 354 095
- US-B1- 6 225 546
- JIA-LIEN HSU ET AL: "Discovering Nontrivial Repeating Patterns in Music Data" IEEE TRANSACTIONS ON MULTIMEDIA, IEEE SERVICE CENTER, PISCATAWAY, NJ, US, Bd. 3, Nr. 3, 1. September 2001 (2001-09-01), Seiten 311-325, XP011036252 ISSN: 1520-9210 in der Anmeldung erwähnt
- JOSE R. ZAPATA ET AL: "Efficient Detection of Exact Redundancies in Audio Signals" AUDIO ENGINNERING SOCIETY 125TH CONVENTION (CONVENTION PAPER 7504), [Online] 2. Oktober 2008 (2008-10-02), - 5. Oktober 2008 (2008-10-05) XP002517579 San Francisco, CA, USA Gefunden im Internet: URL:http://www.aes.org/e-lib/browse.cfm?el ib=14657> [gefunden am 2009-03-03]

## Beschreibung

Die vorliegende Erfindung betrifft ein Verfahren zur Erkennung ähnlich wiederkehrender Muster von Noten in einem Musikstück, das auf parallele Kanäle verteilte Notensequenzen enthält.

Die Erkennung von wiederkehrenden Notenmustern in Musikstücken, z.B. von Loops, Riffs, Phrasen, Motiven, Themen, Strophen, Refrains, Überleitungen, Sätzen usw., ist in den letzten Jahren zu einem umfassenden Forschungsgebiet mit konkreten und vielversprechenden technischen Anwendungen geworden. Als einige Anwendungsbeispiele seien die automatisierte Analyse musikalischer Strukturen von Musikstücken in computerunterstützten Recordingstudio-, Audioworkstation- und Musikproduktionsumgebungen genannt, welche sich für Archivierungs- und Sortierungszwecke sowie zur Resynthese bestehender Notenmuster zu Neukompositionen auf eine verläßliche Mustererkennung stützen müssen. Eine weitere konkrete technische Anwendung ist die Analyse und Indexierung großer Musikdatenbanken, z.B. von Musikarchiven oder Online-Musikshops, nach identifizierbaren Notenmustern für das neue Gebiet des "music information retrieval" (MIR), beispielsweise um unscharfe Benutzerabfragen ("fuzzy queries") automatisiert verarbeiten zu können, Stichwort "query by humming".

Für die Mustererkennung in einkanaligen Musikstücken wurden in der Vergangenheit bereits verschiedenste Verfahren vorgeschlagen, welche auch Konzepte aus anderen Bereichen der Mustererkennung übernehmen, wie "string matching"-Techniken aus dem Bereich der DNA-Sequenzanalyse, siehe z.B. in Kilian Jürgen, Hoos Holger H.: "MusicBLAST - Gapped Sequence Alignment for MIR", International Conference on Music Information Retrieval (ISMIR), 2004. "String matching"-Verfahren beruhen häufig auf dem Einsatz von "Dynamic Programming"-Algorithmen zur Ausrichtung und zum Ähnlichkeitsvergleich von Notensubsequenzen, vgl. z.B. Hu Ning, Dannenberg Roger B., Lewis Ann L.: "A Probabilistic Model of Melodic Similarity", Proceedings of the ICMC, 2002.

Speziell zur Erkennung ident wiederkehrender Notenmuster für Musikanalyse- und MIR-Zwecke wird in Hsu Jia-Lien, Liu Chih-Chin, Chen Arbee L.P.: "Discovering Nontrivial Repeating Patterns in Musical Data", IEEE Transactions On Multimedia, Vol. 3, No. 3, 2001, der Einsatz einer Korrelationsmatrix vorgeschlagen, welche nicht-triviale, d.h. sich nicht gegenseitig enthaltende, in einem Kanal ident wiederkehrende Muster auffinden läßt.

Alle bislang bekannten Verfahren haben die Eigenschaft, daß sie jeden Kanal eines mehrkanaligen Musikstücks jeweils gesondert analysieren. Im Dokument EFFICIENT DETECTION OF EXACT REDUNDANCIES IN AUDIOSIGNALS von Zapata et al. (125th AES Convention 02-10-2008, San Francisco, CA, USA) offenbart zwar den Begriff "Finding Inter-Channel Redundancy" (siehe Abschnitt 4), aber gibt keinen Hinweis zur Realisierung einer solchen Aufgabe. Die Erfinder des vorliegenden Verfahrens haben erkannt, daß darin ein wesentlicher Nachteil der bekannten Verfahren liegt, weil damit Strukturinformationen, die gerade in der musikalischen Parallelität der Kanäle, d.h. ihrem rhythmischen, melodischen und polyphonen Kontext, enthalten sind, gänzlich unberücksichtigt bleiben, was sich in der wenig zufriedenstellenden Erkennungsrate und -qualität der bekannten Verfahren niederschlägt.

Es besteht daher ein ungebrochener Bedarf nach einem verbesserten Mustererkennungsverfahren für mehrkanalige Musikstükke. Die Erfindung setzt sich zum Ziel, ein solches Verfahren zu schaffen.

Dieses Ziel wird mit einem Verfahren der einleitend genannten Art erreicht, das sich durch die folgenden Schritte auszeichnet:
a) wiederholtes Segmentieren jedes Kanals unter Variierung von Segmentlänge und -beginn und, für jede Segmentierungsart, Bestimmen zueinander ähnlicher Segmente und Speichern derselben in Listen von Kandidatenmustern mit ihren jeweiligen Instanzen, und zwar jeweils einer Liste pro Segmentierungsart und Kanal;
b) Berechnen eines Eigenähnlichkeitswerts für jede Liste, welcher auf den Ähnlichkeiten der Instanzen jedes Kandidatenmusters einer Liste untereinander basiert;
c) Berechnen von Koinzidenzwerten für jede Liste jedes Kanals gegenüber den Listen aller anderen Kanäle, welcher jeweils auf den Überlappungen von Instanzen eines Kandidatenmusters der einen Liste mit Instanzen eines Kandidatenmuster der anderen Liste basiert, wenn sich diese zumindest zweimal überlappen; und
d) Verknüpfen der Eigenähnlichkeits- und Koinzidenzwerte jeder Liste zu einem Gesamtwert pro Liste und Verwenden der Musterkandidaten der Listen mit dem höchsten Gesamtwert in jedem Kanal als erkannte Notenmuster des Kanals.

Das Verfahren der Erfindung berücksichtigt damit erstmals und in signifikanter Weise die parallelen Strukturinformationen eines mehrkanaligen Musikstücks, die in den zeitlichen Koinzidenzen potentieller Muster ("Kandidatenmuster") verschiedener Kanälen verborgen sein können, und verknüpft diese mit einer Bewertung der Robustheit aufgefundener Kandidatenmuster aufgrund der Eigenähnlichkeiten ihrer Instanzen, ihrer sogenannten "Fitness". Im Ergebnis wird damit ein wesentlich verläßlicheres, aussagekräftigeres.und treffenderes Mustererkennungsergebnis erzielt als mit allen bisher bekannten Verfahren.

An dieser Stelle sei erwähnt, daß der hier verwendete Begriff "Kanal" für ein mehrkanaliges Musikstück in seiner allgemeinsten Form aufzufassen ist, d.h. sowohl im Sinne einer einzigen (monophonen) Stimme eines mehrstimmigen (polyphonen) Satzes, im Sinne einer (gegebenenfalls auch polyphonen) Instrumentenstimme, wie eines Baß-, Trompeten-, Streicher-, Schlagzeug-, Klavierparts usw., als auch im Sinne eines technischen Kanals wie eines Midi-Channels, welcher sowohl monophone als auch polyphone Stimmen, Parts oder deren Kombinationen enthalten kann, z.B. ein Drumpattern, eine Akkordfolge, einen Streichersatz usw.

Eine besonders vorteilhafte Ausführungsform der Erfindung zeichnet sich dadurch aus, daß in Schritt a) zusätzlich folgender Schritt ausgeführt wird:
a1) Detektieren der in einem Kanal ident wiederkehrenden Muster, daraus Auswählen der den Kanal bestabdeckenden Muster und Speichern derselben in einer weiteren Liste von Kandidatenmustern mit ihren jeweiligen Instanzen pro Kanal.

Dadurch kann der Erkennungsgrad noch weiter gesteigert werden. Die kanalbezogene Mustererkennung wird damit auf zwei gleichwertige Grundlagen gestellt, einmal eine Identerkennung und einmal eine Ähnlichkeitserkennung, für welche Varianten unterschiedliche Verfahren eingesetzt werden können. Durch Einbeziehung der Erkennungsergebnisse beider Varianten in ein und denselben Listensatz von Kandidatenmustern ergibt sich eine implizite Verknüpfung der beiden Verfahren in der anschließenden Listenbewertung mittels der Eigenähnlichkeits- und Koinzidenzwerte, weil die Ergebnisse der beiden Verfahren dort in Konkurrenz stehen. Das Verfahren der Erfindung wird damit "selbstadaptiv" für unterschiedliche Arten von Eingangssignalen, welche auf verschiedene Arten von Erkennungsverfahren unterschiedlich ansprechen.

Bevorzugt wird in Schritt a1) das Detektieren ident wiederkehrender Muster mittels des Korrelationsmatrix-Verfahrens durchgeführt, wie es an sich aus *Hsu Jia-Lien et al.* (aaO) bekannt ist. Besonders bevorzugt erfolgt in Schritt a1) das Auswählen der bestabdeckenden Muster durch iteratives Auswählen des jeweils häufigsten und/oder längsten Musters aus den detektierten Mustern.

Gemäß einem weiteren bevorzugten Merkmal der Erfindung wird in Schritt a) die Segmentlänge in Vielfachen der Takteinheit des Musikstücks variiert, was die Variationsmöglichkeiten auf ein geeignetes Maß begrenzt und Rechenzeit spart. Besonders günstig ist es, wenn die Segmentlänge vom Zweifachen der durchschnittlichen Notendauer des Musikstücks bis zur halben Länge des Musikstücks variiert wird.

Gemäß einer weiteren vorteilhaften Ausführungsform der Erfindung erfolgt in Schritt a) das Bestimmen zueinander ähnlicher Segmente durch gegenseitiges Ausrichten der Noten zweier Segmente, Bestimmen eines Übereinstimmungsgrades der beiden Segmente und Erkennen auf Ähnlichkeit, wenn der Übereinstimmungsgrad einen vorgegebenen Schwellwert übersteigt. Diese Maßnahmen sind mit vertretbarem Rechenleistungsaufwand rasch implementierbar.

Insbesondere erfolgt dabei das Ausrichten der Noten bevorzugt mittels des "Dynamic Programming"-verfahrens, wie es aus *Kilian Jürgen et al.* (aaO) oder *Hu Ning* et *al.* (aaO, mit weiteren Nachweisen) an sich bekannt ist.

Gemäß einer bevorzugten Ausführungsform des Verfahrens erfolgt das Berechnen des Eigenähnlichkeitswerts in Schritt b) dadurch, daß für jedes Kandidatenmuster der Liste eine Ähnlichkeitsmatrix seiner Instanzen aufgestellt wird, deren Werte zum Eigenähnlichkeitswert der Liste verknüpft werden, bevorzugt unter Gewichtung durch die Kanalabdeckung der Kandidatenmuster der Liste. Es hat sich gezeigt, daß diese Ausführungsform zu einer raschen und stabilen Implementierung führt.

Zur weiteren Verbesserung des Erkennungsergebnisses können optional am Ende von Schritt b) jene Listen eines Kanals, deren Eigenähnlichkeitswert einen vorgegebenen Schwellwert nicht erreicht, gelöscht werden. Bevorzugt ist dieser vorgegebene Schwellwert adaptiv, insbesondere ein Prozentsatz des höchsten Eigenähnlichkeitswerts aller Listen des Kanals, besonders bevorzugt mindestens 70%. In einer praktisch besonders geeigneten Ausführungsform beträgt der Schwellwert etwa 85%.

Eine weitere vorteilhafte Variante des Verfahrens der Erfindung besteht darin, daß in Schritt c) für ein bestimmtes Kandidatenmuster einer Liste nur die Überlappungen zu jenen Instanzen der anderen Liste berücksichtigt werden, mit welchen die zeitlängsten Überlappungen vorliegen. In praktischen Versuchen hat sich gezeigt, daß dies zu einer zufriedenstellenden Erkennungsrate führt und das Verfahren in diesem Schritt vereinfacht.

Gemäß einer weiteren bevorzugten Variante der Erfindung wird vorgesehen, daß bei dem Verknüpfen von Schritt d) für jede Liste jedes Kanals nur jene Koinzidenzwerte zu den Listen der anderen Kanäle berücksichtigt werden, die dort den jeweils höchsten Wert darstellen, was die Erkennungsrate noch weiter verbessert.

Aus demselben Grund wird bevorzugt vorgesehen, daß bei dem Verknüpfen von Schritt d) die für eine Liste berücksichtigten Koinzidenzwerte jeweils aufsummiert und die aufsummierten Koinzidenzwerte besonders bevorzugt mit dem Eigenähnlichkeitswert der Liste zum genannten Gesamtwert multipliziert werden.

Die Erfindung wird nachstehend anhand von bevorzugten Ausführungsbeispielen unter Bezugnahme auf die begleitenden Zeichnungen näher erläutert, in denen zeigen:
die Fig. 1 und 2 ein beispielhaftes mehrkanaliges Musikstück als Eingangssignal des vorliegenden Verfahrens in Musiknotation (Fig. 1) und Notensequenzschreibweise (Fig. 2);
Fig. 3 ein globales Flußdiagramm des erfindungsgemäßen Verfahrens;
Fig. 4 ein Beispiel einer Korrelationsmatrix für den Schritt a1) des Verfahrens;
Fig. 5 das Ergebnis der Detektionsphase von Schritt a1);
Fig. 6 ein Flußdiagramm für die Auswahlphase für die bestabdeckenden Muster in Schritt a1);
Fig. 7 das Ergebnis von Schritt a1) in Form einer ersten Liste von Kandidatenmustern und ihren Instanzen für einen Kanal;
Fig. 8 die Bedeutung der Liste von Fig. 7 in Bezug auf die Kanalabdeckung;
Fig. 9 verschiedene Segmentierungsarten eines Kanals für die Ähnlichkeitsbestimmung in Schritt a) des Verfahrens;
Fig. 10 ein Beispiel eines "Dynamic Programming"-Algorithmus zur Ausrichtung zweier Segmente;
Fig. 11 das Ergebnis der Ausrichtung von Fig. 11 für den Ähnlichkeitsvergleich zweier Segmente;
Fig. 12 ähnliche und transitiv-ähnliche Segmente eines Kanals, welche die Instanzen eines erkannten Kandidatenmusters darstellen;
Fig. 13 das Ergebnis von Schritt a) in Form einer weiteren Liste von Kandidatenmustern und ihren Instanzen für einen Kanal und eine bestimmte Segmentierungsart dieses Kanals;
Fig. 14 das gesamte Ergebnis des Schrittes a), dargestellt als Satz von mehreren Listen für einen Kanal;
Fig. 15 die Bedeutung der Listen von Fig. 14 in Form verschiedener möglicher Abdeckungen eines Kanals mit jeweils den Kandidatenmustern seiner Listen;
Fig. 16 eine Ähnlichkeitsmatrix für die Instanzen eines Kandidatenmusters einer Liste als Grundlage für die Berechnung des Eigenähnlichkeitswerts einer Liste gemäß Schritt b);
Fig. 17 einen Überlappungsvergleich zwischen den Musterinstanzen zweier Listen als Grundlage für die Berechnung der Koinzidenzwerte einer Liste gemäß Schritt c);
Fig. 18 die Verknüpfung der Eigenähnlichkeits- und Koinzidenzwerte und die Berechnung des Gesamtwerts einer Liste gemäß Schritt d); und
die Fig. 19 und 20 das Ergebnis der Anwendung des Verfahrens auf das Eingangssignal der Fig. 1 und 2 in Form der möglichen (Fig. 19) und der besten (Fig. 20) Kanalabdeckungen, welch letztere die in den Kanälen erkannten Notenmuster darstellen.

Fig. 1 zeigt einen Ausschnitt aus einem Musikstück, das auf parallele Kanäle ch₁, ch₂ und ch₃ (allgemein chₚ) verteilte Notensequenzen q₁, q₂ und q₃ (allgemein qₚ) enthält, die in Fig. 2 schematisch dargestellt sind. Die Kanäle chₚ sind beispielsweise gesonderte MIDI-Kanäle für die verschiedenen Instrumente oder Stimmen des Musikstückes, auch wenn dies nicht zwingend ist, wie eingangs erläutert.

Der Einfachheit halber werden bei den vorliegenden Beispielen in den Notensequenzen qₚ nur die Tonhöhen und Auftrittszeitpunkte der einzelnen Noten berücksichtigt, nicht jedoch weitere Notenparameter wie z.B. Notendauer, Lautstärke, Anschlagsgeschwindigkeit, Hüllkurve, Klang, Tonartenkontext usw. Es versteht sich jedoch, daß alle im Folgenden beschriebenen Vergleiche von einzelnen Noten bzw. Notenmustern sich ebensogut auch auf solche Parameter erstrecken können, falls gewünscht, d.h. in diesen Vergleichen dementsprechend auch mehrstufige oder mehrdimensionale Identitäts- oder Ähnlichkeitsvergleiche zwischen mehreren Parametern durchgeführt werden können.

Darüber hinaus werden in den vorliegenden Beispielen der Einfachheit halber auch nur monophone Notensequenzen in jedem Kanal betrachtet. Es versteht sich jedoch, daß das hier vorgestellte Verfahren ebensogut für polyphone Notensequenzen in den Kanälen geeignet ist, wozu dementsprechend erweiterte Identitäts- bzw. Ähnlichkeitsvergleiche, z.B. Akkordvergleiche und Tonarten-Kontextvergleiche usw., angestellt werden können.

Wie somit für den Fachmann ersichtlich, ist das hier vorgestellte Verfahren in einfacher Weise auf multiple Notenparametervergleiche und polyphone Notensequenzen skalierbar.

Fig. 3 zeigt den globalen Ablauf des Verfahrens anhand seiner grundlegenden fünf Schritte a1), a), b), c) und d), welche im Anschluß im Detail erörtert werden. Diese fünf globalen Schritte sind:
a1) Detektieren der in einem Kanal ident wiederkehrenden Muster, daraus Auswählen der den Kanal bestabdeckenden Muster und Speichern derselben in einer Liste von Kandidatenmustern mit ihren jeweiligen Instanzen pro Kanal.
   a) wiederholtes Segmentieren jedes Kanals unter Variierung von Segmentlänge und -beginn und, für jede Segmentierungsart, Bestimmen zueinander ähnlicher Segmente und Speichern derselben in weiteren Listen von Kandidatenmustern mit ihren jeweiligen Instanzen, und zwar jeweils einer Liste pro Segmentierungsart und Kanal;
   b) Berechnen eines Eigenähnlichkeitswerts für jede Liste, welcher auf den Ähnlichkeiten der Instanzen jedes Kandidatenmusters einer Liste untereinander basiert;
   c) Berechnen von Koinzidenzwerten für jede Liste jedes Kanals gegenüber den Listen aller anderen Kanäle, welcher jeweils auf den Überlappungen von Instanzen eines Kandidatenmusters der einen Liste mit Instanzen eines Kandidatenmuster der anderen Liste basiert, wenn sich diese zumindest zweimal überlappen; und
   d) Verknüpfen der Eigenähnlichkeits- und Koinzidenzwerte jeder Liste zu einem Gesamtwert pro Liste und Verwenden der Musterkandidaten der Listen mit dem höchsten Gesamtwert in jedem Kanal als erkannte Notenmuster des Kanals.

Die dargestellte Abfolge der Schritte a1) - a) - b) - c) - d) ist nur insoweit zwingend, als manche Schritte das Ergebnis anderer voraussetzen; ansonsten ist die Abfolge beliebig. Beispielsweise könnte die Abfolge der Schritte a1) und a) vertauscht werden, oder die Abfolge der Schritte b) und c), usw.

In einer vereinfachten Ausführungsform des Verfahrens kann optional auf Schritt a1) verzichtet werden, mit entsprechend eingeschränktem Anwendungsspektrum des Verfahrens, wie eingangs erörtert.

Die Schritte a1) bis d) werden nun im einzelnen ausführlich beschrieben.

### a1) Musterdetektion mittels Korrelationsmatrix

In Schritt a1) wird zum Detektieren der in einem Kanal chₚ ident wiederkehrenden Notenmuster (identen "Loops") zunächst für jeden Kanal chₚ eine Korrelationsmatrix gemäß *Hsu Jia-Lien* et *al.* (aaO) aufgestellt. Fig. 4 zeigt ein Beispiel einer solchen Korrelationsmatrix: Die erste Zeile und die erste Spalte enthält jeweils die gesamte Notensequenz eines Kanals, in welcher Muster zu detektieren sind; und nur ein Dreieck der Matrix ist relevant. Der erste Eintrag "1" in einer Zeile bedeutet, daß eine Note in der Sequenz bereits das *zweite Mal* auftritt; ein Eintrag "2" bedeutet, daß das aus dieser und der vorhergehenden Note bestehende Muster der Länge 2 ("2er-Loop") das zweite Mal auftritt; der Eintrag "3", daß das aus dieser, der vorhergehenden und der vorvorhergehenden Noten bestehende Muster der Länge 3 ("3er-Loop") das zweite Mal in dieser Zeile auftritt, usw. Für Details des Korrelationsmatrix-Verfahrens sei auf *Hsu Jia-Lien et al.* (aaO) verwiesen.

Durch statistische Auswertung der Einträge in der Korrelationsmatrix Fig. 4 läßt sich für jeden Kanal eine vorläufige Liste gemäß Fig. 5 erstellen, in welcher als ident wiederkehrend gefundene Notenmuster m_{I}, m_{II}, m_{III}, m_{IV}, usw. mit den Positionen ihres Auftretens bzw. Vorkommens in der Notensequenz qₚ, d.h. ihren sog. "Instanzen", sowie ihrer Länge und Häufigkeit aufgeführt sind.

Aus der vorläufigen Liste von Fig. 5 werden nun mit Hilfe des in Fig. 6 skizzierten Suchverfahrens jene Notenmuster als "Kandidatenmuster" für die weitere Verarbeitung herausgesucht, welche den Kanal chₚ möglichst weitgehend und auch überlappungsfrei abdecken. Dazu wird gemäß Fig. 6 in einer Schleife die vorläufige Liste Fig. 5 abgearbeitet und jeweils (i) das "beste" Muster m_{I}, m_{II} usw. gesucht, (ii) dieses als Kandidatenmuster m₁ₐ, m₂ₐ usw. in einer ersten Liste L₁ (Fig. 7) mitsamt seinen Instanzen abgespeichert, und (iii) alle mit diesem Kandidatenmuster überlappende Muster werden aus der vorläufigen Liste Fig. 5 gelöscht.

Das in Schritt (i) "beste" Muster ist dabei jeweils das in der vorläufigen Liste Fig. 5 häufigste und/oder längste Muster m_{I}, m_{II} usw. Besonders bevorzugt wird folgendes Kriterium für das "beste" Muster eingesetzt:
*Es wird das häufigste Muster ausgewählt, außer* es *gibt ein längeres Kandidatenmuster, das mehr als 75% des Kanals abdeckt und mindestens 2*/*3 so oft auftritt.*

Als Ergebnis von Schritt a1) ergibt sich somit pro Kanal chₚ eine erste Liste L₁ von Kandidatenmustern m₁ₐ, m_{1b} (allgemein m₁ₓ) , welche den Kanal chₚ bzw. dessen Notensequenz qₚ überlappungsfrei und möglichst weitgehend, d.h. möglichst lückenfrei abdecken, siehe Fig. 8.

### a) Musterdetektion mittels Segmentähnlichkeitsvergleich

In Schritt a) wird ein zweiter Ansatz verfolgt. Jeder Kanal chₚ (bzw. seine Notensequenz qₚ) wird wiederholt und jeweils auf verschiedene Arten segmentiert, und zwar unter Variierung von Segmentlänge und -beginn. Fig. 9 zeigt fünf beispielhafte Segmentierungsarten I - V, wobei die Segmentlänge in Vielfachen der Takteinheit des Musikstücks, d.h. der Dauer eines Taktschlags (beat) des Musikstücks, variiert wird; z.B. bei einem 4/4-Takt ist die Takteinheit eine Viertelnote.

Die gezeigten Segmentierungsarten I und II beruhen auf einer Segmentierung in Segmenten mit einer Länge von zwei Taktschlägen, wobei in der Segmentierung II der Segmentbeginn um einen Taktschlag versetzt wurde.

Die Segmentierungsarten III - V basieren auf einer Segmentlänge von drei Taktschlägen und einem sukzessivem Versatz des Segmentbeginns um jeweils einen Taktschlag.

Es versteht sich, daß dieses Konzept entsprechend auf beliebige Segmentierungslängen, -beginne und auch beliebig feine Quantisierungseinheiten (beats) der Notensequenzen erweitert werden kann.

Bevorzugt wird dabei die Segmentlänge vom Zweifachen der durchschnittlichen Notendauer des Musikstücks bis maximal zur halben Länge des gesamten Musikstücks variiert, da die maximale Länge eines Notenmusters höchstens die halbe Länge des Musikstücks sein kann. Falls gewünscht, könnte zur Verkürzung das Verfahren auch früher abgebrochen werden, d.h. die Segmentlänge beispielsweise nur bis zu einer vorgegebenen Anzahl von Takten variiert werden.

Für jede mögliche Segmentierungsart I, II, III usw. wird nun die Ähnlichkeit der Segmente S₁, S₂ usw. untereinander ermittelt, und zwar bevorzugt mit Hilfe des in der Technik bekannten "Dynamic Programming"-Verfahrens.

Zur Erläuterung dieses Verfahrens sei hier nur kurz auf Fig. 10 verwiesen, in welcher Notensequenzen aus zwei beispielhaften Segmenten Sₛ und Sₜ einander in einer Matrix gegenübergestellt werden. Gemäß den Regeln des "Dynamic Programming"-Algorithmus werden nun Gewichtungen für das Fortschreiten von Zelle zu Zelle vergeben, z.B. in dem vorliegenden Beispiel die "Dynamic Programming"-Gewichtungen {0, 0, 0, 1} als ("Strafe für Insert", "Strafe für Delete", "Strafe für Replace", "Punkte für Match"}. Für Details des "Dynamic Programming"-Verfahrens sei hier auf *Kilian Jürgen et al.* (aaO) und *Hu Ning et al.* (aaO) verwiesen, welche auch weitere Literaturnachweise dazu enthalten.

Mit Hilfe des "Dynamic Programming"-Ausrichtverfahrens von Fig. 10 können selbst nicht-idente, d.h. bloß ähnliche und sogar ungleich lange Notensequenzen in den Segmenten zueinander ausgerichtet werden. Fig. 11 zeigt das erhaltene Ausrichtergebnis.

Die Ähnlichkeit der Segmente Sₛ und Sₜ wird anschließend mit Hilfe eines entsprechend gewählten Punktebewertungsschemas zwischen 0% (unähnlich) und 100% (ident) bewertet, beispielsweise anhand der Anzahl identer Noten, der Anzahl von Lücken, des Tonhöhenabstandes abweichender Noten usw. Zwei Segmente Sₛ, Sₜ werden anschließend als "ähnlich" erkannt, wenn ihr derart bestimmter Ähnlichkeitswert über einem vorgegebenen Schwellwert liegt, bevorzugt über 50%.

Auf diese Weise werden nun alle Segmente Sₛ mit allen anderen Segmenten Sₜ einer Segmentierungsart I, II usw. eines Kanals chₚ verglichen. Dies führt beispielsweise für die Segmentierungsart II des Kanals chₚ zu dem Erkennen einer Ähnlichkeit zwischen den Segmenten S₁, S₃ und S₆, wie in Fig. 12 gezeigt: Die Segmente S₁ und S₃ sind hier zu 50% ähnlich, die Segmente S₃ und S₆ zu 60% ähnlich, und die Segmente S₁ und S₆ "transitivähnlich" zu 40%.

Alle zueinander ähnlichen oder auch nur transitivähnlichen Segmente werden nun wieder als Instanzen i_{i,} eines Kandidatenmusters aufgefaßt, das sich aus der Notensequenz eines (z.B. des ersten) dieser Segmente ergibt. Die auf diese Weise für eine Segmentierungsart eines Kanals aufgefundenen Kandidatenmuster werden in Form einer weiteren Liste L₂ von Kandidatenmustern m₂ₐ, m_{2b} usw. mit ihren jeweiligen Instanzen i₁, i₂ usw. gespeichert, siehe Fig. 13.

Alle Listen L₂, L₃ usw. für alle möglichen Sequentierungsarten I, II usw. eines Kanals chₚ, zusammen mit der zuvor erörterten ersten Liste L₁ aus Schritt a1), ergeben einen Satz von Listen Lₙ für jeden Kanal chₚ, siehe Fig. 14, welcher verschiedene mögliche Abdeckungen des Kanals chₚ mit Kandidatenmustern repräsentiert, siehe Fig. 15.

Die Listen Lₙ werden nun in den folgenden Schritten b), c) und d) bewertet.

### b) Berechnung der Eigenähnlichkeitswerte

Zunächst wird in Schritt b) für jede Liste Lₙ ein Eigenähnlichkeitswert Eₙ auf Grundlage von Ähnlichskeitsmatrizen für alle Kandidatenmuster mₙₐ, m_{nb} usw. (allgemein mₙₓ) der Liste Lₙ berechnet. Fig. 16 zeigt eine beispielhafte Ahnlichkeitsmatrix für die Instanzen i₁, i₂, i₃ und i₄ eines Kandidatenmusters mₙ der Liste Lₙ: Die Zellen der Matrix geben den Ahnlichkeitsgrad, beispielsweise wie nach dem "Dynamic Programming"-Schritt von Schritt a) ermittelt, wieder; z.B. beträgt hier die Ähnlichkeit zwischen Instanz i₁ und Instanz i₃ 80%.

Aus allen Werten der Ähnlichkeitsmatrix Fig. 16 wird nun ein Eigenähnlichkeitswert Eₙₓ für das Kandidatenmuster mₙₓ ermittelt, beispielsweise durch Aufsummieren in der Form: ${E}_{nx} = {\sum }_{k , l} {A}^{¨} ⁢ hnlichkeit zwischen {i}_{k} und {i}_{l} .$

Alternativ kann auch ein Bewertungsschema eingesetzt werden, welches die Werte in den Zellen der Ähnlichkeitsmatrix statistisch aus- bzw. bewertet, bevorzugt in der Form:
- wenn mindestens eine Zelle pro Zeile den Eintrag "1" hat, dann wird Eₙₓ um 2 inkrementiert d.h. ${E}_{nx} : = {E}_{nx} + 2 ;$
- wenn nicht, dann wird Eₙₓ nur um den Durchschnittswert aller Zellen dieser Zeile inkrementiert, d.h. ${E}_{nx} : = {E}_{nx} + Zeilendurchschnitt .$

Der Eigenähnlichkeitswert Eₙₓ des Kandidatenmusters mₙₓ wird auch als "Loopfitness" des Kandidatenmusters mₙₓ bezeichnet.

Der Eigenähnlichkeitswert Eₙ der Liste Lₙ ergibt sich anschließend als Summe der Eigenähnlichkeitswerte Eₙₓ aller Kandidatenmuster mₙₓ der Liste Lₙ, multipliziert mit der Kanalabdeckung P, welche alle Instanzen aller Kandidatenmuster mₙₓ der Liste Lₙ erreichen, d.h: ${E}_{n} = {\sum }_{x} {E}_{nx} * {P}_{n} .$

Unter der Kanalabdeckung Pₙ einer Liste Lₙ eines Kanals chₚ wird entweder
- die zeitliche Abdeckung des Kanals verstanden, als Summe der Zeitdauern tₙₓᵢ aller Instanzen i aller Kandidatenmuster mₙₓ des Kanals, bezogen auf die Gesamtdauer Tₚ des Kanals chₚ; oder
- die notenmäßige Abdeckung des Kanals, als Summe der Notenanzahlen nₙₓᵢ in allen Instanzen i aller Kandidatenmuster mₙₓ des Kanals, bezogen auf die Gesamtanzahl Nₚ von Noten des Kanals chₚ; oder bevorzugt
- sowohl die zeitliche als auch die notenmäßige Abdekkung in gewichteter Form, beispielsweise gleich gewichtet, d.h.: ${P}_{n} = \frac{1}{2} ⁢ \left(\frac{{\sum }_{x , i} {t}_{nxi}}{{T}_{p}}+\frac{{\sum }_{x , i} {n}_{nxi}}{{N}_{p}}\right)$

In einem optionalen Schritt können nach der Bestimmung der Eigenähnlichkeitswerte Eₙ der Listen Lₙ, beispielsweise unmittelbar im Anschluß an Schritt b), für einen bestimmten Kanal chₚ all jene Listen Lₙ des Kanals chₚ gelöscht werden, deren Eigenähnlichkeitswerte Eₙ einen vorgegebenen Schwellwert nicht erreichen. Der Schwellwert kann bevorzugt adaptiv bzw. dynamisch vorgegeben werden, beispielsweise als Prozentsatz des höchsten Eigenähnlichkeitswerts Eₙ aller Listen Lₙ des Kanals chₚ, z.B. als mindestens 70% oder besonders bevorzugt als etwa 85% des höchsten Eigenähnlichkeitswerts Eₙ aller Listen Lₙ des Kanals chₚ.

### c) Berechnung der Koinzidenzwerte

In Schritt c) werden für jede Liste Lₙ Koinzidenzwerte berechnet, und zwar zwischen jeder Liste Lₙ jedes Kanals chₚ und jeder Liste Lₙ jedes anderen Kanals ch_{p'}, wie in den Fig. 17 und 18 skizziert.

Fig. 18 zeigt - stellvertretend für alle diese Koinzidenzwertberechnungen - die erste Liste L₂₁ des Kanals ch₂, welche jeweils mit allen anderen Listen (jedoch nicht mit den Listen des eigenen Kanals ch₂) verglichen wird, um jeweils Koinzidenzwerte K₂₁₋₁₂, K₂₁₋₃₁ usw. , allgemein K_{pn-p'n'} (mit p' ≠ p), zu berechnen, aus denen dann ein Gesamt-Koinzidenzwert Kₚₙ für jede Liste Lₚₙ ermittelt wird, wie weiter unten noch beschrieben.

Gemäß Fig. 17 wird ein Koinzidenzwert aus den zeitlichen Überlappungen u der Instanzen iᵢ zweier miteinander zu vergleichenden Listen - in Fig. 17 der Einfachheit halber nur als L₁ und L₂ bezeichnet - berechnet: Der Koinzidenzwert K_{pn-p'n'} ist die Summe aller Zeitdauern tᵢ all jener Instanzüberlappungen u, welche wie nachstehend berücksichtigt werden, bezogen auf die Zeitdauer T des gesamten betrachteten Kanals chₚ.

Dabei werden nur solche Überlappungen u von Instanzen iᵢ eines Kandidatenmusters m₁ₓ der Liste L₁ mit Instanzen iᵢ der Kandidatenmuster m₂ₓ der anderen Liste L₂ berücksichtigt, welche zumindest zweimal auftreten, und auch dann nur jene Überlappungen u, welche die - kandidatenmusterbezogen - längsten Überlappungszeiten tᵢ erzeugen. In dem Beispiel von Fig. 17 bedeutet dies: Das Kandidatenmuster m_{1b} (d.h. seine drei Instanzen iᵢ, i₂, i₃) überlappt sich dreimal mit Instanzen ein und desselben Kandidatenmusters der zweiten Liste L₂, und zwar mit den drei Instanzen iᵢ, i₂ und i₅ des Kandidatenmusters m₂ₐ zu den Überlappungszeiten t₁, t₂ und t₅; und nur diese Überlappungszeiten werden für das Kandidatenmuster m_{1b} berücksichtigt.

Unberücksichtigt bleiben alle weiteren Überlappungen des Kandidatenmusters m_{1b} mit Instanzen anderer Kandidatenmuster, z.B. den Instanzen i₁ und i₄ von m_{2b}, weil diese Überlappungen kürzer sind als die vorgenannten. Auch die nochmalige Überlappung der Instanz i₂ von m_{1b} mit der Instanz i₃ von m₂ₐ wird nicht gezählt, sondern nur jeweils eine einzige Doppelüberlappung pro Instanz der ersten Liste L₁, und zwar die zeitlängste.

Ebenso bleiben nochmalige Überlappungen v der Instanzen i₁ und i₂ des Kandidatenmusters m₁ₐ mit den Instanzen i₁ und i₂ des Kandidatenmusters m_{2b} unberücksichtigt, weil bereits die Überlappungen u der Instanzen i₃ und i₄ von m₁ₐ mit den Instanzen i₁ und iᵤ von m₂ₐ berücksichtigt wurden.

Der Koinzidenzwert K_{pn-p'n'} kann optional für exakt in ihrem Beginn oder Ende zusammenfallende Instanzen - im gezeigten Beispiel von Fig. 17 die zusammenfallenden Beginne der ersten Instanzen i₁ der Kandidatenmuster m_{1b} und m₂ₐ sowie das Zusammenfallen der Enden der dritten Instanzen i₃ von m₁ₐ und m₂ₐ bzw. der Beginne der vierten Instanzen i₄ von m₁ₐ und m₂ₐ - für jeden Zusammenfall besonders erhöht, z.B. um einen vorgegebenen "Bonuswert" inkrementiert werden.

Zurückkommend auf die allgemeine Bezeichnungsweise von Fig. 18 ergeben sich damit beispielsweise für die Liste Lₚₙ des Kanals chₚ die folgenden Koinzidenzwerte K_{pn-p'n'} gegenüber den Listen aller anderen Kanäle: ${K}_{pn - pʹnʹ} = \frac{{\sum }_{i} {t}_{pn , i}}{{T}_{p}} mit {T}_{p} = {T}_{pʹ} .$

### d) Verknüpfung der Eigenähnlichkeits- und Koinzidenzwerte

Die für jede Liste Lₚₙ ermittelten Eigenähnlichkeitswerte Eₚₙ und Koinzidenzwerte K_{pn-p'n'} werden zu einem Gesamtwert Gₚₙ der Liste Lₚₙ verknüpft, beispielsweise durch Aufsummieren, Multiplizieren oder andere mathematische Operationen.

Bevorzugt wird die folgende Verknüpfung angewandt: Wie in Fig. 18 veranschaulicht, werden für eine Liste, beispielsweise die erste Liste L₂₁ des zweiten Kanals ch₂, nur jene Koinzidenzwerte K_{21-p'n'} gegenüber den Listen L_{p'n'} der anderen Kanäle ch_{p'} berücksichtigt, welche dort in jedem Kanal jeweils den höchsten Wert haben. In dem gezeigten Beispiel sind das der Koinzidenzwert K₂₁₋₁₂ zur zweiten Liste L₁₂ des ersten Kanals ch₁ und der Koinzidenzwert K₂₁₋₃₁ zur ersten Liste L₃₁ des dritten Kanals ch₃.

Diese kanalmaximalen Koinzidenzwerte werden zu einem Gesamt-Koinzidenzwert Kₚₙ für die Liste Lₚₙ aufsummiert, d.h.: ${K}_{pn} = {\sum }_{pʹ} {max}_{in pʹ} \left({K}_{pn - pʹnʹ}\right) .$

Der Gesamt-Koinzidenzwert Kₚₙ der Liste Lₚₙ wird anschließend mit dem Eigenähnlichkeitswert Eₚₙ der Liste Lₚₙ multipliziert, um einen Gesamtwert Gₚₙ für die Liste Lₚₙ zu ergeben: ${G}_{pn} = {E}_{pn} * {K}_{pn}$

Anschließend wird in jedem Kanal chₚ jeweils jene Liste Lₚ gesucht, welche den höchsten Gesamtwert Gₚ ${G}_{p} = {max}_{in p} \left({G}_{pn}\right)$ hat. In dem in Fig. 19 gezeigten Beispiel, welches auf den Eingangssequenzen der Fig. 1 und 2 beruht, sind das die Liste L₁₂ als Ergebnisliste L₁ des ersten Kanals ch₁, die Liste L₂₁ als Ergebnisliste L₂ des zweiten Kanals ch₂ und die Liste L₃₃ als Ergebnisliste L₃ des dritten Kanals ch₃.

Die Kandidatenmuster mₚₓ der Listen Lₚ stellen damit die für jeden Kanal chₚ - und zwar unter Berücksichtigung seiner Strukturbeziehungen zu allen anderen Kanälen - jeweils besterkannten, ähnlich wiederkehrenden Notenmuster des Kanals dar, wie in Fig. 20 gezeigt.

Die Erfindung ist nicht auf die dargestellten Ausführungsformen beschränkt, sondern umfaßt alle Varianten und Modifikationen, die in den Rahmen der angeschlossenen Ansprüche fallen.

## Patentansprüche

1. Verfahren zur Erkennung ähnlich wiederkehrender Muster von Noten in einem Musikstück, das auf parallele Kanäle (ch) verteilte Notensequenzen (q) enthält, mit den Schritten:
a) wiederholtes Segmentieren jedes Kanals (ch) unter Variierung von Segmentlänge und -beginn und, für jede Segmentierungsart, Bestimmen zueinander ähnlicher Segmente (S) und Speichern derselben in Listen (L) von Kandidatenmustern (m) mit ihren jeweiligen Instanzen (i), und zwar jeweils einer Liste pro Segmentierungsart und Kanal;
b) Berechnen eines Eigenähnlichkeitswerts (E) für jede Liste (L), welcher auf den Ähnlichkeiten der Instanzen (i) jedes Kandidatenmusters (m) einer Liste untereinander basiert;
c) Berechnen von Koinzidenzwerten (K) für jede Liste (L) jedes Kanals (ch) gegenüber den Listen aller anderen Kanäle, welcher jeweils auf den Überlappungen (u) von Instanzen (i) eines Kandidatenmusters (m) der einen Liste (L) mit Instanzen (i) eines Kandidatenmuster (m) der anderen Liste (L) basiert, wenn sich diese zumindest zweimal überlappen; und
d) Verknüpfen der Eigenähnlichkeits- und Koinzidenzwerte (E, K) jeder Liste (L) zu einem Gesamtwert (G) pro Liste und Verwenden der Musterkandidaten (m) der Listen (L) mit dem höchsten Gesamtwert (G) in jedem Kanal (ch) als erkannte Notenmuster des Kanals.

2. Verfahren nach Anspruch 1, **dadurch gekennzeichnet, daß** in Schritt a) zusätzlich folgender Schritt ausgeführt wird:
a1) Detektieren der in einem Kanal (ch) ident wiederkehrenden Muster (m), daraus Auswählen der den Kanal bestabdeckenden Muster und Speichern derselben in einer weiteren Liste (L) von Kandidatenmustern (m) mit ihren jeweiligen Instanzen (i) pro Kanal.

3. Verfahren nach Anspruch 2, **dadurch gekennzeichnet, daß** in Schritt a1) das Detektieren ident wiederkehrender Muster (m) mittels des an sich bekannten Korrelationsmatrix-Verfahrens durchgeführt wird.

4. Verfahren nach Anspruch 2 oder 3, **dadurch gekennzeichnet, daß** in Schritt a1) das Auswählen der bestabdeckenden Muster (m) durch iteratives Auswählen des jeweils häufigsten und/oder längsten Musters aus den detektierten Mustern erfolgt.

5. Verfahren nach einem der Ansprüche 1 bis 4, **dadurch gekennzeichnet, daß** in Schritt a) die Segmentlänge in Vielfachen der Takteinheit des Musikstücks variiert wird.

6. Verfahren nach Anspruch 5, **dadurch gekennzeichnet, daß** die Segmentlänge vom Zweifachen der durchschnittlichen Notendauer des Musikstücks bis zur halben Länge des Musikstücks variiert wird.

7. Verfahren nach einem der Ansprüche 1 bis 6, **dadurch gekennzeichnet, daß** in Schritt a) das Bestimmen zueinander ähnlicher Segmente (S) durch gegenseitiges Ausrichten der Noten zweier Segmente, Bestimmen eines Übereinstimmungsgrades der beiden Segmente und Erkennen auf Ähnlichkeit, wenn der Übereinstimmungsgrad einen vorgegebenen Schwellwert übersteigt, erfolgt.

8. Verfahren nach Anspruch 7, **dadurch gekennzeichnet, daß** das Ausrichten der Noten mittels des an sich bekannten "Dynamic Programming"-Verfahrens erfolgt.

9. Verfahren nach einem der Ansprüche 1 bis 8, **dadurch gekennzeichnet, daß** in Schritt b) für jedes Kandidatenmuster (m) der Liste (L) eine Ähnlichkeitsmatrix seiner Instanzen (i) aufgestellt wird, deren Werte zum Eigenähnlichkeitswert (E) der Liste (L) verknüpft werden, bevorzugt unter Gewichtung durch die Kanalabdeckung (P) der Kandidatenmuster (m) der Liste (L).

10. Verfahren nach einem der Ansprüche 1 bis 9, **dadurch gekennzeichnet, daß** am Ende von Schritt b) jene Listen (L) eines Kanals (ch), deren Eigenähnlichkeitswert (E) einen vorgegebenen Schwellwert nicht erreicht, gelöscht werden.

11. Verfahren nach Anspruch 10, **dadurch gekennzeichnet, daß** der vorgegebene Schwellwert ein Prozentsatz des höchsten Eigenähnlichkeitswerts (E) aller Listen (L) des Kanals (ch) ist, bevorzugt mindestens 70%, besonders bevorzugt etwa 85%.

12. Verfahren nach einem der Ansprüche 1 bis 11, **dadurch gekennzeichnet, daß** in Schritt c) für ein bestimmtes Kandidatenmuster einer Liste (L) nur die Überlappungen (u) zu jenen Instanzen (i) der anderen Liste (L) berücksichtigt werden, mit welchen die zeitlängsten Überlappungen vorliegen.

13. Verfahren nach einem der Ansprüche 1 bis 12, **dadurch gekennzeichnet, daß** bei dem Verknüpfen von Schritt d) für jede Liste (L) jedes Kanals (ch) nur jene Koinzidenzwerte (K) zu den Listen (L) der anderen Kanäle (ch) berücksichtigt werden, die dort den jeweils höchsten Wert darstellen.

14. Verfahren nach einem der Ansprüche 1 bis 13, **dadurch gekennzeichnet, daß** bei dem Verknüpfen von Schritt d) die für eine Liste (L) berücksichtigten Koinzidenzwerte (K) jeweils aufsummiert werden.

15. Verfahren nach Anspruch 14, **dadurch gekennzeichnet, daß** bei dem Verknüpfen von Schritt d) die aufsummierten Koinzidenzwerte (K) mit dem Eigenähnlichkeitswert (E) der Liste (L) zum genannten Gesamtwert (G) multipliziert werden.

## Claims

1. Method for recognising similarly recurring patterns of notes in a piece of music, which contains note sequences (q) distributed on parallel channels (ch), with the following steps:
a) repeatedly segmenting each channel (ch) by varying segment length and segment beginning and, for each type of segmentation, determining segments (S) that are similar to one another and storing these in lists (L) of candidate patterns (m) with their respective instances (i), i.e. one list respectively for each type of segmentation and channel;
b) calculating an intrinsic similarity value (E) for each list (L), which is based on the similarities of the instances (i) of each candidate pattern (m) of a list with one another;
c) calculating coincidence values (K) for each list (L) for each channel (ch) with respect to the lists for all other channels, which is respectively based on the overlaps (u) of instances (i) of a candidate pattern (m) of one list (L) with instances (i) of a candidate pattern (m) of the other list (L) when these overlap at least twice; and
d) combining the intrinsic similarity and coincidence values (E, K) for each list (L) to form a total value (G) for each list and using the pattern candidates (m) in the lists (L) with the highest total value (G) in each channel (ch) as recognised note patterns in the channel.

2. Method according to claim 1, **characterised in that** in step a) the following step is additionally conducted:
a1) detecting the patterns (m) identically recurring in a channel (ch), selecting therefrom the patterns best covering the channel and storing these in a further list (L) of candidate patterns (m) with their respective instances (i) for each channel.

3. Method according to claim 2, **characterised in that** in step a1) the detection of identically recurring patterns (m) is conducted by means of the correlation matrix method known per se.

4. Method according to claim 2 or 3, **characterised in that** in step a1) the selection of the best covering patterns (m) is achieved by iterative selection of the respective most frequent and/or longest pattern from the detected patterns.

5. Method according to one of claims 1 to 4, **characterised in that** in step a) the segment length is varied in multiples of the rhythmic unit of the piece of music.

6. Method according to claim 5, **characterised in that** the segment length is varied from double the average note duration of the piece of music to half the length of the piece of music.

7. Method according to one of claims 1 to 6, **characterised in that** in step a) the determination of segments (S) that are similar to one another is achieved by aligning the notes of two segments with one another, determining a degree of consistency of both segments and recognising similarity when the degree of consistency exceeds a preset threshold value.

8. Method according to claim 7, **characterised in that** the alignment of the notes is achieved by means of the "dynamic programming" method known per se.

9. Method according to one of claims 1 to 8, **characterised in that** in step b) for each candidate pattern (m) for the list (L) a similarity matrix of its instances (i) is drawn up, the values of which are combined to form the intrinsic similarity value (E) for the list (L), preferably with weighting by the channel coverage (P) of the candidate patterns (m) for the list (L).

10. Method according to one of claims 1 to 9, **characterised in that** at the end of step b) those lists (L) for a channel (ch) whose intrinsic similarity value (E) do not reach a preset threshold value are deleted.

11. Method according to claim 10, **characterised in that** the preset threshold value is a percentage of the highest intrinsic similarity value (E) of all lists (L) for the channel (ch), preferably at least 70%, particularly preferred about 85%.

12. Method according to one of claims 1 to 11, **characterised in that** in step c) for a specific candidate pattern of a list (L) only the overlaps (u) with those instances (i) of the other list (L), with which the longest overlaps in time are present, are taken into consideration.

13. Method according to one of claims 1 to 12, **characterised in that** in combining step d) for each list (L) for each channel (ch) only those coincidence values (K) to the lists (L) of the other channels (ch) that represent the respectively highest value there are taken into consideration.

14. Method according to one of claims 1 to 13, **characterised in that** in combining step d) the coincidence values (K) taken into consideration for a list (L) are respectively added up.

15. Method according to claim 14, **characterised in that** in combining step d) the added coincidence values (K) are multiplied by the intrinsic similarity value (E) for the list (L) to form the said total value (G).

## Revendications

1. Procédé permettant de détecter des motifs de notes se reproduisant de manière semblable dans une pièce musicale, qui contient des séquences de note (q) réparties sur des canaux parallèles (ch), comportant les étapes :
a) segmenter de manière répétée chaque canal (ch) en variant la longueur et le début du segment et pour chaque type de segmentation, déterminer des segments (S) semblables les uns aux autres et les enregistrer dans des listes (L) de motifs de candidat (m) avec leurs instances respectives (i), et ce respectivement dans une liste par type de segmentation et canal ;
b) calculer une valeur de propre similitude (E) pour chaque liste (L) qui se base sur des similarités des instances (i) de chaque motif de candidat (m) d'une liste entre elles ;
c) calculer des valeurs de coïncidence (K) pour chaque liste (L) de chaque canal (ch) par rapport aux listes de tous les autres canaux, qui se base respectivement sur les chevauchements (u) d'instances (i) d'un motif de candidat (m) d'une liste (L) avec des instances (i) d'un motif de candidat (m) de l'autre liste (L) si celles-ci se chevauchent au moins deux fois ; et
d) assembler les valeurs de propre similitude et de coïncidence (E, K) de chaque liste (L) en une valeur globale (G) par liste et utiliser les candidats de motif (m) des listes (L) avec la valeur globale (G) la plus élevée dans chaque canal (ch) comme motif de note détecté du canal.

2. Procédé selon la revendication 1, **caractérisé en ce qu'**à l'étape a), l'étape suivante est en outre réalisée :
a1) détecter les motifs (m) se reproduisant identiquement dans un canal (ch), à partir de là sélectionner les motifs recouvrant au mieux le canal et les enregistrer dans une autre liste (L) de motifs de candidat (m) avec leurs instances respectives (i) par canal.

3. Procédé selon la revendication 2, **caractérisé en ce qu'**à l'étape a1), la détection de motifs (m) se reproduisant identiquement est réalisée à l'aide du procédé de matrice de corrélation connu en soi.

4. Procédé selon la revendication 2 ou 3, **caractérisé en ce qu'**à l'étape a1), la sélection des motifs (m) recouvrant au mieux est effectuée par sélection itérative du motif respectivement le plus fréquent et/ou le plus long parmi les motifs détectés.

5. Procédé selon l'une quelconque des revendications 1 à 4, **caractérisé en ce qu'**à l'étape a), la longueur de segment est modulée en multiples de l'unité de mesure de la pièce musicale.

6. Procédé selon la revendication 5, **caractérisé en ce que** la longueur de segment est modulée du double de la durée des notes moyenne de la pièce musicale jusqu'à la moitié de la longueur de la pièce musicale.

7. Procédé selon l'une quelconque des revendications 1 à 6, **caractérisé en ce qu'**à l'étape a), la détermination de segments (S) similaires les uns aux autres est effectuée par l'alignement mutuel des notes de deux segments, la détermination d'un degré de concordance des deux segments et la détection de la similitude si le degré de concordance dépasse une valeur seuil prescrite.

8. Procédé selon la revendication 7, **caractérisé en ce que** l'alignement des notes est effectué à l'aide du procédé de « programmation dynamique » connu en soi.

9. Procédé selon l'une quelconque des revendications 1 à 8, **caractérisé en ce qu'**à l'étape b) pour chaque motif de candidat (m) de la liste (L), une matrice de similitude de ses instances (i) est établie, dont les valeurs sont assemblées pour former une valeur de propre similitude (E) de la liste (L), de préférence par pondération par le recouvrement de canal (P) des motifs de candidat (m) de la liste (L).

10. Procédé selon l'une quelconque des revendications 1 à 9, **caractérisé en ce qu'**à la fin de l'étape b), les listes (L) d'un canal (ch), dont la valeur de propre similitude (E) n'atteint pas une valeur seuil prescrite, sont supprimées.

11. Procédé selon la revendication 10, **caractérisé en ce que** la valeur seuil prescrite est un pourcentage de la valeur de propre similitude (E) maximale de toutes les listes (L) du canal (ch), s'élève de préférence à au moins 70 %, de manière particulièrement préférée à environ 85 %.

12. Procédé selon l'une quelconque des revendications 1 à 11, **caractérisé en ce qu'**à l'étape c), pour un motif de candidat déterminé d'une liste (L), seuls sont pris en considération les chevauchements (u) pour les instances (i) de l'autre liste (L), avec lesquelles les chevauchements les plus longs se présentent.

13. Procédé selon l'une quelconque des revendications 1 à 12, **caractérisé en ce que** pour l'assemblage de l'étape d) pour chaque liste (L) de chaque canal (ch), seules les valeurs de coïncidence (K) par rapport aux listes (L) des autres canaux (ch) sont prises en considération, lesquelles y représentent la valeur respectivement la plus élevée.

14. Procédé selon l'une quelconque des revendications 1 à 13, **caractérisé en ce que** lors de l'assemblage de l'étape d), les valeurs de coïncidence (K) prises en considération pour une liste (L) sont respectivement totalisées.

15. Procédé selon la revendication 14, **caractérisé en ce que** lors de l'assemblage de l'étape d), les valeurs de coïncidence (K) totalisées sont multipliées par la valeur de propre similitude (E) de la liste (L) pour obtenir la valeur globale (G) citée.
